# EUROPÄISCHE PATENTSCHRIFT

(11) **EP 3 872 282 B1**
(45) Veröffentlichungstag und Bekanntmachung des Hinweises auf die Patenterteilung: **30.11.2022**
(21) Anmeldenummer: 21159480.9
(22) Anmeldetag: 26.02.2021
(51) Int. Cl.: E05B 19/00, E05B 27/00

(54) **SCHLOSS-SCHLÜSSEL-SYSTEM**
LOCK AND KEY SYSTEM
SYSTÈME DE SERRURE-CLÉ

(30) Priorität: 28.02.2020 DE 102020105371
(43) Veröffentlichungstag der Anmeldung: 01.09.2021
(73) Patentinhaber: ASSA ABLOY Sicherheitstechnik GmbH, 72458 Albstadt (DE)
(72) Erfinder: MATSCHKE, Steffen, 14167 Berlin (DE)
(74) Vertreter: Meissner, Peter E.

(56) Entgegenhaltungen:
- EP-A2- 2 770 139
- WO-A1-2009/012541
- US-A- 6 134 929

## Beschreibung

Die Erfindung betrifft ein Schloss - Schlüssel - System , umfassend ein Schließzylindergehäuse mit einem drehbar darin angeordneten Zylinderkern, der einen Schlüsselkanal aufweist in den ein mit seitlich am Schlüsselschaft als Nuten und Rippen ausgebildeten Profilierungen versehener Schlüssel einführbar ist, sowie mit Kernstiften, die die Profilierung abtasten und die eine Drehung des Zylinderkerns zulassen oder verhindern , wobei durch die Kernstifte die öffnungsweite wenigstens einer der Nuten überprüfen wird.

Ein derartiges System ist aus der US 6134929 A bzw. der US 2012/0073340 A1 und der WO 2009/012541 A1 bekannt.

Üblicherweise ist der Schlüsselschaft derartiger Flachschlüssel schlüsselbrustseitig mit Kerben versehen und weist beidseitg Profilierungen auf. Die Kerben und die Profilierung bilden zusammen eine Codierung, die für jeden Schlüssel typisch ist.

Nachteilig ist, dass dieser Schlüsseltyp mittels herkömmlicher Kopiermaschinen einfach kopierbar ist, so dass deren Nachfertigung kaum Probleme bereitet.

Der Erfindung liegt daher die Aufgabe zugrunde den Kopierschutz zu verbessern.

Gelöst wird diese Aufgabe erfindungsgemäß mit einem Schloss - Schlüssel - System , umfassend ein Schließzylindergehäuse mit einem drehbar darin angeordneten Zylinderkern, der einen Schlüsselkanal aufweist in den ein mit seitlich am Schlüsselschaft als Nuten und Rippen ausgebildeten Profilierungen versehener Schlüssel einführbar ist, sowie mit Kernstiften, die die Profilierung abtasten und die eine Drehung des Zylinderkerns zulassen oder verhindern, wobei durch die Kernstifte die Öffnungsweite wenigstens einer der Nuten überprüfen wird.

Die Öffnungsweite der Nut verjüngt sich von der Schlüsselspitze in Richtung auf die Schlüsselreide keilförmig.

Im Bereich nahe der Schlüsselreide ist ein Kernstift angeordnet, der radial beweglich ist. wobei der bewegliche Stift nach dem anfänglichen Eintauchen in die Nut durch deren zunehmende Verjüngung radial nach außen gedrückt wird und an einer Stelle die radiale Position des beweglichen Kernstiftes mit einem beweglichen Gehäusestift abgefragt und in üblicher Weise in Beziehung gesetzt wird zur Trennebene Zylinderkern/Schließzylindergehäuse.

Vorzugsweise ist dass Schloss - Schlüssel - System derart ausgebildet,
dass wenigstens eine der Nuten sich von der Schlüsselspitze in Richtung der Schlüsselreide in der Öffnungsweite keilförmig verjüngt,
dass die Nut durch Kernstifte abtastbar ist, von denen einer nahe der Schlüsselspitze eines in den Schlüsselkanal eingeführten Schlüssels fest angeordnet ist, die Öffnungsweite der Nut an dieser Stelle abtastet,
dass ein zweiter Kernstift vorgesehen ist, der, radial beweglich, beim Einführen des Schlüssels in den Schlüsselkanal, den Verlauf der Nut in Richtung Schlüsselreide abtastet,
wobei der bewegliche Kernstift an seinem dem Schlüsselkanal zugewandten Bereich stumpf kegelförmig ausgebildet ist, so dass dieser Kernstift beim Einführen des Schlüssels in den Schlüsselkanal mit seinen schrägen Flächen, entlang der Längskanten der Nut gleitend, mit zunehmender Verjüngung der Nut radial verschoben wird und - bei passendem Schlüssel - mit einem zugeordneten Gehäusestift an der Trennebene Zylinderkern/Schließzylindergehäuse abgleicht.

Bei herkömmlichen Schlüssel dieser Art besteht die seitliche Profilierung des Schlüsselschaftes aus parallel zum Schlüsselrücken verlaufenden Nuten und Rippen, deren Tiefe oder Höhe in geeigneter Weise abtastbar ist, beispielsweise durch mit Kernstiften zusammenwirkenden Gehäusestiften. Wird ein richtiger Schlüssel in den Schlüsselkanal eingeführt, so führt dies zu einem Abgleich der Kern - und Gehäusestifte an der Trennebene Zylinderkem/Schließzylindergehäuse, während bei einem falschen Schlüssel diese Trennebene von einem der Stifte überschritten wird, sodass dieser in die jeweilige Bohrung des anderen Stiftes ragt und damit die Drehung des Zylinderkerns verhindert.

Somit kann kein Schließvorgang ausgelöst werden.

Es wird ein anderer Weg gegangen, und zwar wird einerseits im Bereich der Schlüsselspitze, beim Einführen des Schlüssels in den Schlüsselkanal, eine Abtastung der Nut, vorzugsweise hinsichtlich der Öffnungsweite oder Breite - also des Vorhandenseins - vorgenommen.

Dies kann durch einen fest im Zylinderkern - in Richtung Schlüsselkanal zeigenden - Taststift überprüft werden.

Stimmt die Abmessungen nicht, dann verhindert dieser Stift das weitere Einführen des Schlüssels.

Im Bereich nahe der Schlüsselreide ist nun ein weiterer Kernstift angeordnet, der allerdings radial beweglich ist.

Ist die erste Abtastung mit dem fest angeordneten Stift positiv ausgefallen, also das Vorhandensein der Nut festgestellt worden, kann der Schlüssel weiter in den Schlüsselkanal eingeführt werden, wobei der bewegliche Stift nach dem anfänglichen Eintauchen in die Nut durch deren zunehmende Verjüngung radial nach außen gedrückt wird also praktisch auf den Längskanten entlang entlang gleitet. An einer Stelle wird die radiale Position des beweglichen Kernstiftes mit einem beweglichen Gehäusestift abgefragt und in üblicher Weise in Beziehung gesetzt zur Trennebene Zylinderkern/Schließzylindergehäuse.

Der Vollständigkeit halber sei erwähnt, dass der Schlüsselkanal im Zylinderkern der Nut am Schlüsselschaft zugewandt nur eine schmale Profilrippe aufweist, die der schmalsten Stelle der Nut am Schlüsselschaft entspricht.

Die Erfindung soll nachfolgend mit Bezug auf die Zeichnungen erläutert werden.

Dabei zeigt:
Fig. 1 eine Seitenansicht des Schließzylinders mit eingeführtem Schlüssel,
Fig. 2 den Schnitt A-A,
Fig. 3 eine Seitenansicht des Schlüssels,
Fig. 4 eine Seitenansicht des Schließzylinders und
Fig. 5 den Schnitt B-B

Der Schlüssel ist mit 1 bezeichnet und der Schließzylinder weist das Bezugszeichen 2 auf. Die seitliche Profilierung des Schlüsselschaftes weist mindestens eine Nut 4 auf, die sich in Richtung Schlüsselreide keilförmig verjüngt, d.h. die Längskanten 7 laufen aufeinander zu.

Im Zylinderkern ist im Bereich der Spitze eines eingeführten Schlüssels ein fest im Zylinderkern angeordneter Kernstift 5 vorgesehen, während nahe der Schlüsselreide sich ein beweglicher Kernstift 6 befindet. Der Zylinderkern ist mit 3 bezeichnet, während das Bezugszeichen 2 bei der Schnittdarstellung in den Figuren das Schließzylindergehäuse bezeichnet.

Der bewegliche Kernstift 6 ist an seinem dem Schlüssel bzw. Schlüsselkanal zugewandten Ende stumpf kegelförmig ausgebildet, weist also schräge Flächen auf.

Aus der Schnittdarstellung in Figur 5 ist zu entnehmen, dass der bewegliche Kernstift 6 mit einem federbelasteten Gehäusestift 8 zusammenwirkt.

Ist der Schlüssel richtig codiert, dann liegt der bewegliche Kernstift auf der Längskante 7 der Nut 4 auf und gleicht - wie üblich - mit dem Gehäusestift 8 an der Trennebene 10 ab, so dass mit diesem Schlüssel ein Schließvorgang ausführbar wäre.

Ist ein nicht passender Schlüssel verwendet worden, der die erste Prüfung durch den Kernstift 5 überwunden hat, vollständig in den Schlüsselkanal eingeführt worden, dann erfolgt somit die Prüfung durch den beweglichen Kernstift 6.

Nur wenn die axiale Position des Kernstiftes in der Nut, also die durch die an den Längskanten der Nut anliegenden Schrägen des kegelförmigen Endes des Kernstiftes zu einer definierten radialen Verschiebung des Kernstiftes geführt hat, die von einem zugeordneten Gehäusestift geprüft wird, kann der Abgleich der Stifte an der Trennebene erfolgen, so dass ein Drehen des Zylinderkerns und damit ein Schließvorgang ausführbar ist.

Wird die definierte radiale Verschiebung nicht erreicht, so kann der Abgleich an der Trennebene nicht erfolgen, d.h.

der Kernstift wird beispielsweise vom Gehäusestift zurück gedrückt und dieser kann über die Trennebene in die Bohrung vom Kernstift eintreten.

## Patentansprüche

1. Schloss - Schlüssel - System , umfassend ein Schließzylindergehäuse (2) mit einem drehbar darin angeordneten Zylinderkern (3), der einen Schlüsselkanal aufweist in den ein mit seitlich am Schlüsselschaft als Nuten und Rippen ausgebildeten Profilierungen versehener Schlüssel (1) einführbar ist, sowie mit Kernstiften (6), die die Profilierung abtasten und die eine Drehung des Zylinderkerns zulassen oder verhindern, wobei durch die Kernstifte die Öffnungsweite wenigstens einer der Nuten (4) überprüft wird,
wobei
die Öffnungsweite der Nut (4) sich von der Schlüsselspitze in Richtung auf die Schlüsselreide keilförmig verjüngt und
dass im Bereich nahe der Schlüsselreide ein Kernstift (6) angeordnet, der radial beweglich ist.
wobei der bewegliche Kernstift (6) nach dem anfänglichen Eintauchen in die Nut (4) durch deren zunehmende Verjüngung radial nach außen gedrückt wird und **dadurch gekennzeichnet,**
**dass** an einer Stelle die radiale Position des beweglichen Kernstiftes (6) mit einem beweglichen Gehäusestift (8) abgefragt und in üblicher Weise in Beziehung gesetzt wird zur Trennebene (10) Zylinderkern/Schließzylindergehäuse.

2. Schloss- Schlüssel - System nach Anspruch 1,
**dadurch gekennzeichnet,**
**dass** wenigstens eine der Nuten (4) sich von der Schlüsselspitze in Richtung der Schlüsselreide in der Öffnungsweite keilförmig verjüngt,
**dass** die Nut (4) durch Kernstifte (6) abtastbar ist, von denen einer nahe der Schlüsselspitze eines in den Schlüsselkanal eingeführten Schlüssels (1) fest angeordnet ist, die Öffnungsweite der Nut (4) an dieser Stelle abtastet,
**dass** ein zweiter Kernstift (6) vorgesehen ist, der, radial beweglich, beim Einführen des Schlüssels in den Schlüsselkanal, den Verlauf der Nut in Richtung Schlüsseleide abtastet,
wobei der bewegliche Kernstift an seinem dem Schlüsselkanal zugewandten Bereich stumpf kegelförmig ausgebildet ist, so dass dieser Kernstift beim Einführen des Schlüssels in den Schlüsselkanal mit seinen schrägen Flächen, entlang der Längskanten (7) der Nut gleitend, mit zunehmender Verjüngung der Nut radial verschoben wird und - bei passendem Schlüssel - mit einem zugeordneten Gehäusestift an der Trennebene (10) Zylinderkern/Schließzylindergehäuse abgleicht.

## Claims

1. Lock - key system, comprising a locking cylinder housing (2) having a cylinder core (3) disposed rotatably therein, which cylinder core has a key channel into which a key (1), which is provided with profilings configured laterally on the key shaft as grooves and ribs, can be inserted, and also having core pins (6) which scan the profiling and permit or prevent a rotation of the cylinder core, the opening width of at least one of the grooves (4) being checked by the core pins, the opening width of the groove (4) tapering in a wedge shape from the key tip in the direction towards the key bow, and in that, in the region near the key bow, a core pin (6) which is radially moveable is disposed, the moveable core pin (6) being pressed after the initial insertion into the groove (4) by the increasing tapering thereof radially outwards and **characterised in that**, at one position, the radial position of the moveable core pin (6) is queried and, in the normal manner, correlated with a moveable housing pin (8) with respect to the separation plane (10) of cylinder core/locking cylinder housing.

2. Lock - key system according to claim 1,
**characterised in that**
at least one of the grooves (4) tapers in a wedge shape in the opening width from the key tip in the direction of the key bow,
**in that** the groove (4) can be scanned by core pins (6), one of which near the key tip of a key (1) inserted into the key channel is disposed rigidly, and scans the opening width of the groove (4) at this position, **in that** a second core pin (6) is provided, which, radially moveably, upon insertion of the key into the key channel, scans the course of the groove in the direction of key bow,
the moveable core pin being configured frustoconically on the region thereof orientated towards the key channel, so that this core pin, upon insertion of the key into the key channel, with the diagonal faces thereof, is displaced radially sliding along the longitudinal edges (7) of the groove with increasing tapering of the groove and - in the case of a suitable key - aligns with an assigned housing pin on the separation plane (10) of cylinder core/locking cylinder housing.

## Revendications

1. Système de serrure-clé, comprenant un boîtier de cylindre de serrure (2) muni d'un noyau de cylindre (3) agencé de manière rotative en son sein, qui présente un canal de clé dans lequel peut être insérée une clé (1) munie de profils conçus sous la forme de rainures et de nervures sur le côté de la tige de clé, ainsi que de broches de noyau (6) qui balayent le profil et autorisent ou empêchent une rotation du noyau de cylindre, dans lequel la largeur d'ouverture d'au moins une des rainures (4) est vérifiée par les broches centrales,
dans lequel la largeur d'ouverture de la rainure (4) se rétrécit en forme de coin à partir de la pointe de clé dans la direction de l'anneau de clé, et
dans l'étendue proche de l'anneau de clé est agencée une broche de noyau (6), qui est mobile radialement.
dans lequel la broche de noyau mobile (6) est pressée radialement vers l'extérieur après l'immersion initiale dans la rainure (4) en raison de son rétrécissement croissant et **caractérisé en ce qu'**en un point, la position radiale de la broche de noyau mobile (6) est interrogée avec une broche de boîtier mobile (8) et mise en relation de la manière habituelle par rapport au plan de séparation (10) noyau de cylindre/boîtier de cylindre de serrure.

2. Système de serrure-clé selon la revendication 1,
**caractérisé en ce que**
au moins l'une des rainures (4) se rétrécit dans la largeur d'ouverture en forme de coin à partir de la pointe de clé en direction de l'anneau de clé,
la rainure (4) peut être balayée par des broches de noyau (6), dont l'une est agencée de manière fixe à proximité de la pointe de clé d'une clé (1) insérée dans le canal de clé, qui balaye la largeur d'ouverture de la rainure (4) en ce point,
**en ce qu'**une seconde broche de noyau (6) est prévue qui, lorsque la clé est insérée dans le canal de clé, est mobile radialement et balaye le parcours de la rainure en direction de l'anneau de clé,
dans lequel la broche de noyau mobile est réalisée en forme de cône émoussé dans son étendue tournée vers le canal de clé, de sorte que lors de l'insertion de la clé dans le canal de clé, cette broche de noyau se déplace radialement avec ses surfaces inclinées glissant le long des bords longitudinaux (7) de la rainure au fur et à mesure que la rainure se rétrécit et - avec une clé appropriée - avec une broche de boîtier associée ajustée au niveau du plan de séparation (10) noyau de cylindre/boîtier de cylindre de serrure.
